# EUROPÄISCHE PATENTANMELDUNG

(11) **EP 1 691 156 A2**
(43) Veröffentlichungstag der Anmeldung: **16.08.2006**
(21) Anmeldenummer: 06090013.1
(22) Anmeldetag: 26.01.2006
(51) Int. Cl.: F28D 1/053, F28F 9/02

(54) **Heizkörper**

(30) Priorität: 14.02.2005 DE 102005007182
(71) Anmelder: Arbonia AG, 9320 Arbon (CH)
(72) Erfinder: Cenci, Danilo, 9320 Arbon (CH)
(74) Vertreter: Effert, Bressel und Kollegen

(57) **Zusammenfassung**

Heizkörper (1), insbesondere Badezimmerheizkörper, mit vertikal verlaufenden Sammelrohren (2, 3), wobei die Sammelrohre (2, 3) zur Verbindung mit einem Vorlauf (V) und einem Rücklauf (R) eines Zentralheizungssystems ausgebildet sind, und mit horizontal verlaufenden Heizrohren (5), die blockweise angeordnet sind, wobei die in Rohrblöcken angeordneten Heizrohre (5n), mindestens an einem den beiden Sammelrohren (2, 3) entgegengesetzten Ende durch ein weiteres Sammelrohr (4n) miteinander verbunden sind.

## Beschreibung

Die Erfindung betrifft einen Heizkörper, insbesondere einen Röhrenheizkörper, mit vertikal verlaufenden Sammelrohren, wobei die Sammelrohre zur Verbindung mit einem Vorlauf und einem Rücklauf eines Zentralheizungssystems ausgebildet sind, und mit horizontal verlaufenden Heizrohren, die blockweise angeordnet sind.

Heizkörper mit Sammelrohren und quer dazu verlaufenden Heizrohren werden bevorzugt im Badezimmerbereich eingesetzt. Ein Vorteil der querverlaufenden , im wesentlichen horizontal angeordneten Heizrohre oder Heizrohrabschnitte besteht darin, dass z.B. Handtücher oder Bekleidungsstücke zum Trocknen in einfacher Weise am Heizkörper aufgehängt werden können.
Derartige Heizkörper werden beispielsweise im Deutschen Geschmacksmuster M9401691.7, im Internationalen Geschmacksmuster DM 026059 und in den Druckschriften DE 8531335 U1, EP 0445 337 B1, DE 9304627 U1, DE 4409767 C2 und DE 8906829 U1 gezeigt bzw. beschrieben.
Zur Verteilung des Heizmediums sind die Heizrohre dabei entweder innen mit bekannten Einbauten wie Innenrohren, Trennwänden oder Leitblechen versehen, oder es werden jeweils 2 Heizrohren an den von den Sammelrohren abstehenden Enden miteinander verbunden.
Durch die Trennung von Vor- und Rücklauf in einem Rohr oder in eng miteinander verbundenen Rohren wird ein nicht wünschenswerter Wärmetauschereffekt erreicht.

Die Aufgabe der Erfindung besteht deshalb darin, derartige Heizkörper zu verbessern.
Erfindungsgemäß wird dies durch die Merkmale des Anspruchs 1 erreicht. Vorteilhafte Weiterbildungen der Erfindung sind in den zugehörigen Ansprüchen enthalten.

Demgemäß beinhaltet die Erfindung einen Heizkörper, insbesondere Badeheizkörper, mit vertikal verlaufenden Sammelrohren, wobei die Sammelrohre zur Verbindung mit einem Vorlauf (V) und einem Rücklauf (R) eines Zentralheizungssystems ausgebildet sind, und mit horizontal verlaufenden Heizrohren, die blockweise angeordnet sind, wobei die in Rohrblöcken angeordneten Heizrohre, mindestens an einem den beiden Sammelrohren entgegengesetzten Ende durch ein weiteres Sammelrohr miteinander verbunden sind. Vorteilhaft sind dabei die Sammelrohre an einer Seite der Heizrohre angeordnet sind, wobei die in Rohrblöcken angeordneten Heizrohre an der den Sammelrohren gegenüberliegenden Seite durch ein jeweils zusätzliches die Sammelrohr miteinander verbunden sind.
In einer besonderen Ausführung der Erfindung sind die Sammelrohre mittig der blockweise zusammengefassten Heizrohre angeordnet, wobei die in Rohrblöcken angeordneten Heizrohre an beiden den Hauptsammelrohren gegenüberliegenden Seiten durch zusätzliche Sammelrohre miteinander verbunden sind. Durch die sich durch die Erfindung ergebende blockweise Durchströmung der einzelnen horizontalen Heizrohre wird eine verbesserte Leistungsabgabe und eine verbesserte Funktion des Heizkörpers bei Teillast erreicht. Ein Wärmetauschereffekt wie bei in einem Rohr getrennten Vor- und Rücklauf wird vermieden. Durch die blockweise Beaufschlagung der Heizrohre treten außerdem geringere Druckverlust auf.

Bevorzugt sind die Hauptsammelrohre nach einem weiteren Merkmal der Erfindung als Zweikammer - Sammelrohr ausgebildet.
Nach einem weiteren Merkmal der Erfindung ist vorgesehen, dass die Heizrohre zur Aufnahme der zusätzlichen Sammelrohre mit Öffnungen versehen sind, wobei diese Sammelrohre die Heizrohre im Bereich dieser Öffnungen durchstoßen. Vorteilhaft weisen die Sammelrohre dabei im Durchstoßungsbereich der Heizrohre Öffnungen auf, die eine fluidtechnische Verbindung mit den Heizrohren gewährleisten.
Nach einem weiteren Merkmal der Erfindung kann das zusätzliche Sammelrohr auch durch die Anordnung einzelner Rohrstutzen zwischen den Heizrohren gebildet werden.
Durch die erfindungsgemäße Anordnung werden die Entlüftungseigenschaften des Heizkörpers bei Befüllen desselben verbessert. Außerdem wird ein stabilerer und kompakter Aufbau ermöglicht. Bei großen Wasserströmen treten keine Strömungsgeräusche auf.

Der erfindungsgemäße Heizkörper bietet viele Variationsmöglichkeiten und ist darüber hinaus wirtschaftlich und kostengünstig herstellbar.
In der Zeichnung sind verschiedene Ausführungsbeispiele dargestellt, die nachfolgend näher erläutert werden.

### Es zeigen

- Fig.1:: eine schematische Frontansicht auf einen Heizkörper mit seitlich angeordneten Hauptsammelrohren;
- Fig.2:: eine schematische Frontansicht auf einen Heizkörper mit mittig angeordneten Hauptsammelrohren;
- Fig.3:: Detail "X" aus Figur 2;
- Fig.4:: eine schematische Frontansicht auf einen Heizkörper mit seitlich angeordnetem Zweikammer - Sammelrohr;
- Fig.5:: eine Schnittdarstellung durch einen Teil eines Heizkörpers nach Figur 4.

In der Figur 1 wird ein Heizkörper 1 mit vertikal verlaufenden Sammelrohren 2, 3 gezeigt, wobei diese zur Verbindung mit einem Vorlauf V und einem Rücklauf R eines Zentralheizungssystems (nicht dargestellt) ausgebildet sind. Des Weiteren sind horizontal verlaufende Heizrohre 5 vorgesehen, die blockweise angeordnet sind, wobei die in Rohrblöcken angeordneten Heizrohre 5n am den beiden Sammelrohren 2, 3 entgegengesetzten Ende durch ein weiteres Sammelrohr 4n miteinander verbunden sind.
Eine weitere Ausführung der Erfindung ergibt sich aus der Figur 2. Hier sind die Sammelrohre 2, 3 mittig der Heizrohre 5n angeordnet, wobei die in Rohrblöcken angeordneten Heizrohre 5n an beiden den Sammelrohren 2, 3 gegenüberliegenden Seiten durch die zusätzlichen Sammelrohr 4n miteinander verbunden sind.

In der Figur 3 ist Detail "X" aus Figur 2 dargestellt. Daraus wird deutlich, dass die Heizrohre 5n zur Aufnahme der Sammelrohre 4n mit Öffnungen 6 versehen sind und die Sammelrohre 4n die Heizrohre 5n im Bereich dieser Öffnungen 6 durchstoßen. Die Sammelrohre 4n weisen dabei im Durchstoßungsbereich der Heizrohre 5n Öffnungen 7 auf, die eine fluidtechnische Verbindung mit den Heizrohren 5n gewährleisten.

Wie in den Figuren 4 und 5 dargestellt können die Sammelrohre 2, 3 auch als Zweikammer - Sammelrohr ausgebildet sein.
Nach einer weiteren Ausführung der Erfindung kann das Sammelrohr 4n auch durch Anordnung einzelner Rohrstutzen zwischen den Heizrohren 5n gebildet werden. Die einzelnen Rohrstutzen enden dann an den Öffnungen 6 der Heizrohre 5n und können dann dort verschweißt werden, wodurch eine fluidtechnische Verbindung entsteht. Diese im Äquivalenzbereich der Erfindung liegende Ausführungsvariante ist grafisch nicht dargestellt.

## Patentansprüche

1. Heizkörper (1), insbesondere Badezimmerheizkörper, mit vertikal verlaufenden Sammelrohren (2, 3), wobei die Sammelrohre (2, 3) zur Verbindung mit einem Vorlauf (V) und einem Rücklauf (R) eines Zentralheizungssystems ausgebildet sind, und mit horizontal verlaufenden Heizrohren (5), die blockweise angeordnet sind, **dadurch gekennzeichnet, dass** die in Rohrblöcken angeordneten Heizrohre (5n), mindestens an einem den beiden Sammelrohren (2, 3) entgegengesetzten Ende durch ein weiteres Sammelrohr (4n) miteinander verbunden sind.

2. Heizkörper nach Anspruch 1, **dadurch gekennzeichnet, dass** die Sammelrohre (2, 3) an einer Seite der Heizrohre (5n) angeordnet sind, wobei die in Rohrblöcken angeordneten Heizrohre (5n) an der den Sammelrohren (2, 3) gegenüberliegenden Seite durch die Sammelrohre (4n) miteinander verbunden sind.

3. Heizkörper nach Anspruch 1, **dadurch gekennzeichnet, dass** die Sammelrohre (2, 3) mittig der Heizrohre (5n) angeordnet sind, wobei die in Rohrblöcken angeordneten Heizrohre (5n) an beiden den Sammelrohren (2, 3) gegenüberliegenden Seiten durch die Sammelrohr (4n) miteinander verbunden sind.

4. Heizkörper nach einem der o. g. Ansprüche, **dadurch gekennzeichnet, dass** die Sammelrohre (2, 3) als Zweikammer- Sammelrohr ausgebildet sind.

5. Heizkörper nach einem der o. g. Ansprüche, **dadurch gekennzeichnet, dass** die Heizrohre (5n) zur Aufnahme der Sammelrohre (4n) mit Öffnungen (6) versehen sind und die Sammelrohre (4n) die Heizrohre (5n) im Bereich dieser Öffnungen (6) durchstoßen, wobei die Sammelrohre (4n) im Durchstoßungsbereich der Heizrohre (5n) Öffnungen (7) aufweisen, die eine fluidtechnische Verbindung mit den Heizrohren (5n) gewährleisten.

6. Heizkörper nach einem der Ansprüche 1 bis 4, **dadurch gekennzeichnet, dass** die Sammelrohre (4n) durch zwischen mindestens zwei Heizrohren (5n) eingebrachte Rohrstutzen gebildet werden.
